# EUROPÄISCHE PATENTSCHRIFT

(11) **EP 2 151 405 B1**
(45) Veröffentlichungstag und Bekanntmachung des Hinweises auf die Patenterteilung: **27.06.2012**
(21) Anmeldenummer: 08162120.3
(22) Anmeldetag: 08.08.2008
(51) Int. Cl.: B65H 3/08

(54) **Vorrichtung zum Beschicken einer Verarbeitungsstrecke mit Druckprodukten**
Device for loading a processing device with printed products
Dispositif de chargement d'une trajectoire de traitement dotée de produits d'impression

(43) Veröffentlichungstag der Anmeldung: 10.02.2010
(73) Patentinhaber: Müller Martini Holding AG, 6052 Hergiswil (CH)
(72) Erfinder: Merkli, Peter, 4665, Oftringen (CH)

(56) Entgegenhaltungen:
- EP-A- 1 197 449
- WO-A-93/14011
- DE-A1- 4 029 520
- FR-A- 2 793 783

## Beschreibung

Die Erfindung betrifft eine Vorrichtung zum Vereinzeln von Druckprodukten an der Unterseite eines Druckproduktestapels und zum Beschicken einer Verarbeitungsstrecke mit diesen Druckprodukten, mit einem Förderrotor, der im Umfangsbereich wenigstens ein Trennorgan mit an einem im Abstand zu einer Welle des Förderrotors parallelen, schwenkbaren Saugerhalter aufweist, der mit einem daran befestigten Saugerkopf ausgebildet ist, mit dem jeweils ein Druckprodukt vom Stapel teilweise abhebbar und an den Umfang des Förderrotors versetzbar ist, und mit gesteuerten Betätigungsmitteln zum Bewegen des Trennorgans für ein teilweises Abheben eines Druckproduktes vom Stapelende.

Eine Vorrichtung dieser Art ist im Stand der Technik aus der EP-A-1 197 449 bekannt geworden. Eine vereinfachte Darstellung dieser Vorrichtung ist in der Figur 6 dieser Anmeldung dargestellt. Die Figur 5a dieser Anmeldung zeigt zudem schematisch die Bewegung des Saugerkopfes. Mit einer solchen Vorrichtung können Druckprodukte wie beispielsweise gefalzte oder ungefalzte Bögen, Folien und dergleichen und somit biegeschlaffe Gegenstände jeweils unterhalb eines Stapels in der Nähe eines Rückens gefasst und vereinzelt abgekippt und dem Förderrotor übergeben werden. Zum Fassen der Druckprodukte ist wenigstens ein Saugerkopf mit einem Saugpunkt vorgesehen, der über eine Leitung mit einer Vakuumquelle verbunden ist. Wird ein Druckprodukt um eine Kante abgekippt, bewegt sich der Saugpunkt auf einem Kreisbogen. Werden die Druckprodukte jeweils gemäss dem genannten Stand der Technik um eine Rolle abgekippt, so bewegt sich der Saugpunkt auf einer Evolventenkurve. Das genannte Dokument und auch die genannte Figur 5a der vorliegenden Anmeldung zeigen, wie nach dem Stand der Technik der wenigstens eine Saugerkopf durch Schwenkbewegungen um eine Welle des Trennorgans von unten an das unterste Druckprodukt des Stapel angelegt wird um dieses saugend zu fassen und abzukippen.

Damit die Druckprodukte zuverlässig vom Stapel abgezogen und vereinzelt werden können, muss einerseits der Greifpunkt des Saugerkopfes der erwähnten Abkippkurve und somit einem Kreisbogen, einer Evolvente oder einer anderen Kurve folgen. Andererseits sollte die Saugfläche tangential zum abkippenden Druckprodukt gehalten werden. Bildet sich hierbei ein Winkelfehler, so ist besonders bei steiferen Druckprodukten und hohen Verarbeitungsgeschwindigkeiten eine wesentliche Gefahr gegeben, dass der Saugerkopf den Kontakt zum Druckprodukt verliert oder zu wenig Zeit für den ordentlichen Aufbau eines Haltevakuums gegeben ist. Das zum Fassen eines Druckproduktes notwendige Vakuum kann erst dann aufgebaut werden, wenn sich der Saugerkopf bzw. der Saugerhalter durch seine Schwenkbewegung korrekt an den Bogen angelegten hat. Eine korrekte Vereinzelung der Druckprodukte ist dann nicht gewährleistet, wenn zu wenig Zeit für den Aufbau des Haltevakuums gegeben ist. Ist der Saugerkopf nicht korrekt geführt, so bilden sich zudem Querkräfte und Momente, die den Kontakt des Saugerkopfes mit dem Druckprodukt lösen können. Mit einem Trennorgan gemäss der erwähnten EP-A-1 197 449 können die beiden genannten Bedingungen nur näherungsweise erfüllt werden.

Aus der WO93/14011 ist eine Überführungsvorrichtung einer Verpackungsmaschine bekannt, mit der der jeweils unterste Karton aus einem Magazin vereinzelt und einer weiteren Verarbeitungsstation zugeführt wird. Die Überführungsvorrichtung weist zwei auf einer feststehenden Achse drehbar gelagerte Scheiben auf, zwischen denen an einer Gelenkeinrichtung ein schwenkbarer Greifkopf befestigt ist. An einer der beiden rotierenden Scheiben ist eine Steuerkurve befestigt, in der eine mit der Gelenkeinrichtung verbundene Kurvenrolle läuft. Der mit Sauger versehene Greifkopf kann neben einer Schwenkbewegung um eine zur stehenden Achse parallelen Achse zusätzlich eine Bewegung in radialer Richtung ausüben. Damit kann der Greifkopf den Karton fassen und ihn vom Magazin an die weitere Verarbeitungsstation überführen. Die Laufgeschwindigkeit einer Überführungsvorrichtung wie sie in der WO93/14011 offenbart ist, ist aufgrund der aufwändigen Gelenkeinrichtung begrenzt.

Der Erfindung liegt die Aufgabe zu Grunde, eine Vorrichtung der genannten Art zu schaffen, welche die genannte Nachteile vermeidet. Die Vorrichtung soll somit eine höhere Verarbeitungsgeschwindigkeit ermöglichen. Auch vergleichsweise steife Druckprodukte sollen zuverlässig von einem Stapel abziehbar sein.

Die Erfindung ist gemäss Anspruch 1 gelöst. Bei der erfindungsgemässen Vorrichtung weist das Trennorgan am Saugerhalter ein Gelenk auf. Zudem sind Steuermittel vorgesehen, mit denen der Saugerhalter um das weitere Gelenk bewegbar ist. Durch das weitere Gelenk und die weiteren Steuermittel ist es möglich, die Bahn wie auch die Winkellage des wenigsten einen Saugerkopfes so zu steuern, dass der genannte Winkelfehler weitgehend vermieden werden kann. Das weitere Gelenk ermöglicht einen weiteren zweiten Freiheitsgrad für die Bewegung des wenigstens einen Saugerkopfes. Mit dem zusätzlichen Freiheitsgrad durch das weitere Gelenk und durch die weiteren Steuermitteln kann die Schwenkbewegung des Trennorgans korrigiert werden. Störende Schub-, Zugkräfte oder Kippmomente das wenigsters einen Saugerkopfes am gefassten Druckprodukt können vermieden werden. Die Druckprodukte können somit jeweils schneller und sicherer gefasst werden. Es steht bei gegebener Zykluszeit auch mehr Zeit zur Verfügung, um das Haltevakuum aufzubauen. Es ist zudem vorgesehen, dass die Steuermittel wenigstens eine Kurvenrolle aufweisen, welche am Saugerhalter angeordnet ist. Vorzugsweise sind am Saugerhalter zwei Kurvenrollen angeordnet. Dies ermöglicht ein besonders einfaches und sicheres Bewegen des Saugerhalters bzw. des wenigstens einen Saugerkopfes.

Nach einer Weiterbildung der Erfindung ist vorgesehen, dass das weitere Gelenk am Saugerhalter angeordnet ist. Dies ermöglicht eine besonders einfache und dennoch zuverlässige Bewegung des wenigstens einen Saugerkopfs mittels den weiteren Steuermitteln. Der Saugerhalter kann ein oder auch mehrere Saugerköpfe aufweisen. Durch Verschwenken des Saugerhalters um das weitere Gelenk können gleichzeitig mehrere Saugerköpfe bewegt werden. Diese Bewegung überlagert die Bewegung des Trennorgans um eine Welle des Trennorgans. Die Bewegung des Saugerhalters und des Saugerkopfes ist vorzugsweise eine Schwenkbewegung und kann als Korrekturbewegung verstanden werden.

Nach einer Weiterbildung der Erfindung ist vorgesehen, dass die Welle des Trennorgans und des Saugerhalters parallel zueinander verlaufen. Dies ermöglicht eine besonders einfache und sichere Steuerung der genannten Bewegungen.

Nach einer Weiterbildung der Erfindung ist vorgesehen, dass der Saugerhalter über ein Hebelgetriebe am Trennorgan gelagert ist. Dies ermöglicht ebenfalls eine besonders einfache Steuerung des Saugerhalters. Vorzugsweise sind im Abstand zu einander jeweils zwei Hebel bzw. Gelenke vorgesehen. Vorzugsweise verbindet das weitere Gelenk zwei Hebel. Der eine Hebel ist mit der Welle des Trennorgans und der weitere Hebel mit dem Saugerhalter verbunden. Vorzugsweise ist das Gelenk hierbei ein Schwenkgelenk. Ein solches Gelenk kann besonders einfach und sicher sowie kostengünstig realisiert werden.

Nach einer Weiterbildung der Erfindung ist vorgesehen, dass der wenigstens eine Saugerkopf sich im wesentlichen rechtwinklig zu einer Längserstreckung des Saugerhalters erstreckt. Dadurch kann der Saugerhalter besonders einfach hergestellt werden. Insbesondere können die Durchgänge für den Anschluss des wenigstens einen Saugerkopfes an eine Vakuumquelle vergleichsweise einfach hergestellt werden. Nach einer Weiterbildung der Erfindung ist vorgesehen, dass die weiteren Steuermittel eine Kurvenbahn aufweisen. Nach einer Weiterbildung ist zudem vorgesehen, dass die Kurvenrolle mit der genannten Kurvenbahn zusammenarbeitet. Vorzugweise ist diese Kurvenbahn an einer mitdrehenden Kurvenscheibe angeordnet. Denkbar sind aber auch andere Steuermittel. Beispielsweise konnte der Saugerhalter mittels eines separaten Antriebes, beispielsweise mittels eines Motors verschwenkt werden.

Nach einer Weiterbildung der Erfindung ist vorgesehen, dass die Bewegung des wenigstens einen Saugerkopfs um das weitere führt. Dies ermöglicht eine besonders genaue Ausrichtung der Saugfläche auf das zu vereinzelnde Druckprodukt.

Vorzugsweise ist die Bewegung des wenigstens einen Saugerkopfs auf die Bewegung des Trennorgans so abgestimmt, dass eine Saugfläche des wenigstens einen Saugkopfs in einem Zyklusabschnitt auf das abzukippende und zu vereinzelnde Druckprodukt ausgerichtet ist. Dies hat insbesondere den Vorteil, dass zum Vereinzeln von vergleichsweise steifen Druckprodukten der Kontakt des Saugkopfes zum Druckprodukt nicht verloren geht.

Die erfindungsgemässe Vorrichtung ist insbesondere ein Anleger zum Beschicken einer Transportstrecke oder einer Verarbeitungsstation wie beispielsweise eine Sammelkette, ein Sammelkanal oder eine Einsteckmaschine.

Weiter vorteilhaft Merkmale ergeben sich aus den abhängigen Patentansprüchen, der nachfolgenden Beschreibung sowie der Zeichnung.

Ausführungsbeispiele der Erfindung werden nachfolgend anhand der Zeichnungen näher erläutert. Es zeigen:
- Fig. 1: eine räumliche Teilansicht der erfindungsgemässen Vorrichtung,
- Fig. 2: eine weitere räumliche Teilansicht der erfindungs- gemässen Vorrichtung,
- Fig. 3: eine weitere schematische Teilansicht der erfin- dungsgemässen Vorrichtung,
- Fig. 4: eine weitere Teilansicht der erfindungsgemässen Vorrichtung,
- Fig. 5a: schematisch einzelne Phasen der Bewegung des Trenn- organs beim Vereinzeln eines Druckproduktes aus ei- nem Stapel,
- Fig. 5b: eine Darstellung gemäss Figur 5a, jedoch bei Ver- wendung einer erfindungsgemässen Vorrichtung und
- Fig. 6: schematisch eine Teilansicht einer Vorrichtung nach dem Stand der Technik.

Die Vorrichtung 1 besitzt einen Förderrotor 2, der um eine Welle 3 mit einem hier nicht gezeigten Antrieb drehbar angetrieben ist. Mit diesem Förderrotor 2 können vom Ende eines Stapels 24 (Figur 3), der sich beispielsweise in einem Magazin 23 befindet, an der Unterseite jeweils ein Druckprodukt 25 abgezogen und dadurch vereinzelt werden. Die Druckprodukte 25 werden mit dem Förderrotor 2 transportiert und beispielsweise auf eine hier nicht gezeigte Sammelkette oder in einen Sammelkanal abgeworfen bzw. abgelegt. Zum Fördern der abgezogenen Druckprodukte 25 weist der Förderrotor 2 gemäss Figur 4 zwei Rotorscheiben 4 auf, die drehfest mit der Rotorwelle 3 verbunden sind. Diese Rotorscheiben 4 besitzen jeweils einen Umfang 31 der im wesentlichen kreisförmig ist und an den die abgezogenen Druckprodukte 25 für den Transport anlegbar sind. Die hier gezeigten Rotorscheiben 4 sind so ausgebildet, dass pro Umdrehung zwei Druckprodukt 25 gefördert werden können. Dies ist jedoch formatabhängig, so dass es auch möglich ist, dass pro Umgang lediglich ein Druckprodukt 25 abgezogen wird. Denkbar ist auch eine Ausführung, bei welcher pro Umgang mehr als zwei Druckprodukte 25 abgezogen werden können.

Um die Druckprodukte 25 zu vereinzeln und abzuziehen, ist wenigstens ein Trennorgan T vorgesehen, das auf dem Förderrotor 2 gelagert ist. Beim gezeigten Ausführungsbeispiel sind diametral gegenüberliegend zwei Trennorgane T vorgesehen, wobei aus zeichnerischen Gründen lediglich eines dieser beiden Trennorgan T gezeigt ist. Das Trennorgan T besitzt eine Steuerwelle 16, die an zwei gegenüberliegenden Kurvenscheiben 6 jeweils mit einem Drehlager 19 schwenkbar gelagert sind. Die beiden Kurvenscheiben 6 sind drehfest mit der Rotorwelle 3 verbunden. An wenigstens einem Ende der Steuerwelle 16 ist ein Ritzel 18 angeordnet, mit dem die Steuerwelle 16 und damit das Trennorgan T während einer Drehbewegung des Förderrotors 2 verschwenkt werden kann. Die Steuerwelle 16 und das Ritzel 18 sind somit die Betätigungsmittel zum Bewegen des Trennorgans T. Das Ritzel 18 ist hierzu mit weiteren hier nicht gezeigten Steuermitteln, beispielsweise einer Zahnung in Eingriff bringbar. Geeignete Steuermittel sind dem Fachmann an sich gut bekannt. Grundsätzlich könnte die Steuerwelle 16 auch mit einem nicht gezeigten Motor direkt verschwenkt werden. Das Trennorgan T besitzt zudem einen Saugerhalter 9, der über ein Hebelgetriebe schwenkbar dem Trennorgan T verbunden ist. Zwei im Abstand zueinander angeordnete Gelenke 21 verbinden jeweils einen Hebel 14 mit einem Hebel 22 des Hebelgetriebes. Der Hebel 14 ist wie ersichtlich winkelförmig ausgebildet. Der Hebel 22 ist fest mit dem Saugerhalter 9 verbunden, der sich gemäss der strichpunktierten Linie 32 (Figur 2) parallel zur Steuerwelle 16 und ebenfalls parallel zur Rotorwelle 3 erstreckt.

Der Arm 22 ist vergleichsweise kurz, und insbesondere kürzer als der Arm 14. Dies ist auch aus der Figur 5b ersichtlich. An den beiden Enden des Trennorgans 2 ist jeweils eine Kurvenrolle 8 angeordnet, die jeweils mit einer Kurvenbahn 7 einer Kurvenscheibe 6 zusammenarbeiten. Mittels Federelementen 15, werden die Kurvenrollen 8 radial gegen die Kurvenbahnen 7 gezogen.

Am Saugerhalter 9 sind im Abstand zu einander Saugerköpfe 11 befestigt, die gemäss der Figur 1 eine Saugfläche 12 und zentral in dieser eine Saugöffnung 13 besitzen. Diese Saugöffnungen 13 sind jeweils über einen Kanal 10 (Figur 2) des Saugerhalters 9 mit einer flexiblen Leitung 19 beispielsweise in der Form eines Schlauches verbunden. Diese Leitung 29 ist wiederum mit einem Kanal 33 der Rotorwelle 3 und dieser wiederum mit einer hier nicht gezeigten Vakuumquelle verbunden. Geeignete Verbindungen der Leitung 29 mit der Welle 3 sind dem Fachmann bekannt. Diese Saugerköpfe 11 besitzen jeweils einen Hals 11a und einen Saugnapf 11b, der die genannte Saugfläche 12 und Saugöffnung 13 bildet. Der Hals 11 erstreckt sich hier rechtwinklig vom Saugerhalter 9 weg. Der Hals 11a kann aber auch winklig oder sonst wie ausgebildet sein. Der Saugnapf 11b kann wie an sich bekannt aus einem gummielastischen Material hergestellt sein. Die Anzahl der Saugerköpfe 11 richtet sich insbesondere nach dem zu verarbeitenden Format der Druckprodukte 25. Es können entsprechend ein oder auch mehrere Saugerköpfe 11 vorgesehen sein.

Die Saugerköpfe 11 werden bei drehendem Förderrotor 2 so bewegt, dass sie sich jeweils mit der Saugfläche 12 gemäss den Figuren 3 und 5b von unten gegen das unterste Druckprodukt 25 nähern, so dass dieses schliesslich angesaugt werden kann. Das Ansaugen erfolgt jeweils in der Nähe eines Randes 25a und insbesondere in der Nähe eines Falzes. Ein angesaugtes Druckprodukt 25 wird nach dem Aufbau eines erforderlichen Vakuums nach unten gezogen, so dass sich gemäss Figur 3 der Rand 25a in Richtung des Pfeils 28 nach unten bewegt. Das Druckprodukt 25 wird um eine gefederte Umlenkrolle 26 gelegt und der Rand 25a wird in eine nachfolgende Ausnehmung 5 bewegt und durch anschliessende Klemmung zwischen der Umlenkrolle 26 und dem Förderrotor 2 aus dem Stapel gezogen. Wie in EP - A - 1 197 449 gezeigt, kann das Klemmen und Vereinzeln auch mittels (zusätzlicher) Greifer erfolgen. Dies ist dem Fachmann an sich bekannt und braucht hier deshalb nicht weiter erläutert zu werden. Es wird hierzu auch auf die genannte EP-A-1 197 449 verwiesen.

Beim Abheben eines Druckproduktes 25 vom Stapelende und beim Übergeben an den Förderrotor 2 macht das Trennorgan T grundsätzlich eine Schwenkbewegung um die Steuerwelle 16, die in der Figur 3 mit dem Doppelpfeil 27 angedeutet sind. Dieser Schwenkbewegung ist eine Bewegung des Saugerhalters 9 bzw. der Saugerköpfe 11 um die Gelenke 21 überlagert. Die Steuermittel dieser Bewegung sind die Kurvenbahnen 7 und die darauf ablaufenden Kurvenrollen 8. Diese überlagerte Bewegung ist eine Korrekturbewegung, welche auf die Schwenkbewegung um die Steuerwelle 16 abgestimmt ist. Hierbei ist es vorteilhaft, dass der Abstand zwischen der Steuerwelle 16 und den Gelenken 21 wesentlich grösser ist als der Abstand jeweils zwischen einem Gelenk 21 und einer Saugfläche 12. Die bewegliche Lagerung des Saugerhalters 9 ergibt einen weiteren Freiheitsgrad, der ein besseres und exakteres Anlegen der Saugfläche 12 an das abzuziehende Druckprodukt 25 ermöglicht. Auch für das Abheben eines Druckproduktes vom Stapelende kann die Ausrichtung der Saugfläche 12 an das gefasste Druckprodukt 25 ausgerichtet werden.

Die Figuren 5a und 5b vergleichen die Bewegungen des Trennorgans nach dem Stand der Technik mit der Bewegung mittels einer erfindungsgemässen Vorrichtung 1. Die Linie A bzw. A' zeigen vier verschiedenen Phasen dieser Bewegungen. Nach dem Stand der Technik gemäss Figur 5a ist die Saugfläche 12 erst in dem mit der streichpunktierten Linie gezeigtem dritten Abschnitt etwa parallel zum Druckprodukt 25 ausgerichtet. Bei der erfindungsgemässen Vorrichtung 1 erfolgt gemäss Figur 5b die vorgesehene Ausrichtung der Saugfläche 12 bereits früher in dem zweiten und mit gestrichelten Linie gezeigten Abschnitt so dass der notwendige Ansaugunterdruck vergleichsweise früh erzeugt werden kann. Diese Ausrichtung der Saugfläche 12 bezüglich.des abzuziehenden Druckproduktes 25 bleibt auch beim abgekippten Druckprodukt 25 und somit in diesem weiteren Zyklusabschnitt erhalten, so dass an der Saugfläche 12 kein Drehmoment auf das erfasste Druckprodukt 25 ausgeübt wird. Es wird entsprechend an der Saugfläche 12 keine Kraft erzeugt, welche versucht, die Saugfläche 12 bezüglich des erfassten Druckproduktes 25 zu lösen. Herbei ist darauf hinzuweisen, dass sich ein Saugerkopf 11 auf einem angesaugten Druckprodukt 25 entsprechend der Abkippbahn (Kreisbogen oder Evolvente) bewegen soll.

## Patentansprüche

1. Vorrichtung (1) zum Vereinzeln von Druckprodukten (25) an der Unterseite eines Druckproduktestapels (24) und zum Beschicken einer Verarbeitungsstrecke nit diesen Druckprodukten (25), mit einem Förderrotor (2), der im Umfangsbereich wenigstens ein Trennorgan (T) mit an einem im Abstand zu einer Welle (3) des Förderrotors (2) parallelen, schwenkbaren Saugerhalter (9) ausweist, der mit einem daran befestigten Saugerkopf (11) ausgebildet ist, mit dem jeweils ein Druckprodukt (25) vom Stapel (24) teilweise abhebbar und an den Umfang (31) des Förderroters (2) versetzbar ist, und mit gesteuerten Betätigunsmitteln (16, 18) zum Bewegen des Trennorgans (I) für ein teilweises Abheben eines Druckproduktes (25) vom Stapelende, **dadurch gekennzeichnet, dass** das Trennorgan (T) am Saugerhalter (9) ein Gelenk (21) aufweist, das für eine weitere Schwenkbewegung des Saugerkopfes (11) mit Steuermittel (7, 8) verbunden ist und dass die Steuermittel (7, 6) wenigstens eine Kurvenrolle (8) aufweisen, wobei die Kurvenrolle (8) am Saugerhalter (9) angeordnet ist.

2. Vorrichtung nach Anspruch 1, **dadurch gekennzeichnet, dass** der Saugerhalter (9) über ein Hebelgetriebe (14, 22) am Trennorgan (T) schwenkbar gelagert ist.

3. Vorrichtung nach Anspruch 1 oder 2, **dadurch gekennzeichnet, dass** der Saugerkopf (11) sich im wesentlichen rechtwinklig zu einer Längserstreckung des Saugerhalters (9) erstreckt.

4. Vorrichtung nach einem der Ansprüche 1 bis 3, **dadurch gekennzeichnet, dass** die Steuermittel (7, 8) wenigstens ein Kurvenbahn (7) aufweisen, die mit der Welle (3) des Förderrotors (2) mitdreht.

5. Vorrichtung nach einem der Ansprüche 1 bis 4, **dadurch gekennzeichnet, dass** die weitere Schwenkbewegung des Saugerkopfes (11) um das Gelenk (21) auf die Bewegung des Trennorgans (T) abgestimmt ist.

6. Vorrichtung nach einem der Ansprüche 1 bis 5, **dadurch gekennzeichnet, dass** die weitere Schwenkbewegung des Saugerkcpfes (11) auf die Bewegung des Trennorgans (T) so abgestimmt ist, dass eine Saugfläche (12) des Saugkopfes (11) in einem Zyklusabschnitt auf das zu vereinzelnde Druckprodukt (25) ausgerichtet ist.

7. Vorrichtung, nach einem der Ansprüche 1 bis 6, **dadurch gekennzeichnet, dass** sie ein Anleger zum Beschicken einer Zusammentrag- oder Einsteckvorrichtung für Druckprodukte ist.

8. Vorrichtung nach einem der Ansprüche 1 bis 7, **dadurch gekennzeichnet, dass** der Saugerhalter (9) und die Welle (3) des Förderotors (2) zur Führung eines Vakuums für den Saugerkopf (11) jeweils einen Kanal (10, 33) aufweisen und diese Kanäle (10, 33) durch eine flexible Leitung (29) miteinander verbunden sind.

## Claims

1. An apparatus (1) for separating off printed products (25) from the underside of a stack (24) of printed products and for feeding the printed products (25) to a processing section, said apparatus comprising a feed rotor (2), which, in the region of its circumference, has at least one separating component (T) with a parallel, swivelling suction-cup holder (9) located at a distance from a shaft (3) of said feed rotor (2) and having a suction-cup head (11) attached thereto by means of which one printed product (25) at a time can be fractionally separated from the stack (24) and transferred to the circumference (31) of the feed rotor (2), said apparatus also including controlled operating means (16, 18) for moving the separating component (T) for the fractional separation of a printed product (25) from the end of the stack, **characterized in that** the separating component (T) has, on the suction-cup holder (9), an articulated joint (21), which is connected to control means (7, 8) for an additional swivelling movement of the suction-cup head (11), and **in that** the control means (7, 8) comprise at least one cam roller (8), the cam roller (8) being mounted on the suction-cup holder (9).

2. An apparatus according to Claim 1, **characterized in that** the suction-cup holder (9) is swivel-mounted on the separating component (T) via a lever gear (14, 22).

3. An apparatus according to Claim 1 or 2, **characterized in that** the suction-cup head (11) extends substantially at right angles to the longitudinal dimension of the suction-cup holder (9).

4. An apparatus according to one of Claims 1 to 3, **characterized in that** the control means (7, 8) comprise at least one cam plate (7) which rotates along with the shaft (3) of the feed rotor (2).

5. An apparatus according to one of Claims 1 to 4, **characterized in that** the additional swivelling movement of the suction-cup head (11) about the articulated joint (21) is coordinated with the movement of the separating component (T).

6. An apparatus according to one of Claims 1 to 5, **characterized in that** the additional swivelling movement of the suction-cup head (11) is coordinated with the movement of the separating component (T) in such a way that, at one point in the cycle, a suction face (12) of the suction-cup head (11) is oriented towards the printed product (25) to be separated off.

7. An apparatus according to one of Claims 1 to 6, **characterized in that** it constitutes a feeder for loading a gathering machine or an inserting machine for printed products.

8. An apparatus according to one of Claims 1 to 7, **characterized in that** the suction-cup holder (9) and the shaft (3) of the feed rotor (2) each have a channel (10, 33) for directing a vacuum to the suction-cup head (11) and these channels (10, 33) are joined together by a flexible pipeline (29).

## Revendications

1. Dispositif (1) pour séparer des produits d'impression (25) les uns des autres sur le dessous d'une pile (24) de produits d'impression, et pour alimenter avec ces produits d'impression (25) un parcours de traitement, avec un rotor convoyeur (2) qui présente dans sa région circonférentielle au moins un organe de séparation (T) doté d'un support de ventouse pivotant (9), parallèle à un arbre (3) du rotor convoyeur (2) à distance de cet arbre, support sur lequel est fixée une tête de ventouse (11) par laquelle un produit d'impression respectif (25) peut être partiellement soulevé à l'écart de la pile (24) et transféré sur la circonférence (31) du rotor convoyeur (2), et avec des moyens d'actionnement commandés (16, 18) pour le mouvement de l'organe de séparation (T) en vue d'un soulèvement partiel d'un produit d'impression (25) à l'écart de l'extrémité de la pile, **caractérisé en ce que** l'organe de séparation (T) présente sur le support de ventouse (9) une articulation (21) qui est reliée à des moyens de commande (7, 8) en vue d'un mouvement de pivotement supplémentaire de la tête de ventouse (11), et **en ce que** les moyens de commande (7, 8) présentent au moins un galet de came (8), sachant que le galet de came (8) est disposé sur le support de ventouse (9).

2. Dispositif selon la revendication 1, **caractérisé en ce que** le support de ventouse (9) est monté à pivotement sur l'organe de séparation (T) au moyen d'une transmission à leviers (14, 22).

3. Dispositif selon la revendication 1 ou 2, **caractérisé en ce que** la tête de ventouse (11) s'étend essentiellement perpendiculairement à l'étendue longitudinale du support de ventouse (9).

4. Dispositif selon l'une des revendications 1 à 3, **caractérisé en ce que** les moyens de commande (7, 8) présentent au moins une piste de came (7) qui tourne conjointement avec l'arbre (3) du rotor convoyeur (2).

5. Dispositif selon l'une des revendications 1 à 4, **caractérisé en ce que** le mouvement de pivotement supplémentaire de la tête de ventouse (11) autour de l'articulation (21) est coordonné au mouvement de l'organe de séparation (T).

6. Dispositif selon l'une des revendications 1 à 5, **caractérisé en ce que** le mouvement de pivotement supplémentaire de la tête de ventouse (11) est coordonné au mouvement de l'organe de séparation (T) de telle sorte qu'une surface de succion (12) de la tête de ventouse (11) est, dans une partie de cycle, dirigée vers le produit d'impression (25) à séparer.

7. Dispositif selon l'une des revendications 1 à 6, **caractérisé en ce qu'**il consiste en un preneur destiné à alimenter un dispositif de regroupement ou d'insertion de produits d'impression.

8. Dispositif selon l'une des revendications 1 à 7, **caractérisé en ce que** le support de ventouse (9) et l'arbre (3) du rotor convoyeur (2) présentent chacun un canal (10, 33) pour acheminer un vide pour la tête de ventouse (11), et ces canaux (10, 33) sont reliés entre eux par une conduite flexible (29).
